# EUROPÄISCHE PATENTSCHRIFT

(11) **EP 0 125 578 B1**
(45) Veröffentlichungstag und Bekanntmachung des Hinweises auf die Patenterteilung: **08.07.1987**
(21) Anmeldenummer: 84105037.0
(22) Anmeldetag: 04.05.1984
(51) Int. Cl.: A44C 5/10

(54) **Armband, insbesondere Uhrarmband**
Wrist strap, especially a watch strap
Bracelet, en particulier bracelet de montre

(30) Priorität: 11.05.1983 IT 1251683
(43) Veröffentlichungstag der Anmeldung: 21.11.1984
(73) Patentinhaber: GIULIO MORELLATO S.r.l., I-35010 Fratte di Santa Giustina in Colle (Padova) (IT)
(72) Erfinder: Carraro, Silvano, I-35012 Camposampiero (IT); Volpato, Arrigo Igino, I-35017 Piombino Dese (IT)
(74) Vertreter: Porsia, Bruno

## Beschreibung

Die Erfindung betrifft ein Armband, insbesondere ein Uhrarmband, aus nebeneinander angeordneten, insbesondere metallischen Gliedern, die auf einer quer zum Armband gerichteten Seite einen federkeilartigen, im Querschnitt kreis- bzw. kreissegmentförmigen Gelenkansatz und auf der entgegengesetzen Seite eine zu diesem passende Gelenknut aufweisen und durch Einschiebung des Gelenkansatzes jedes Bandglieds quer zum Armband in die Gelenknut des anliegenden Bandglieds formschlüssig gelenkig miteinander verbunden sind, wobei zur Verhinderung der gegenseitigen Verschiebung von zwei miteinander gelenkig verbundenen Bandgliedern mindestens ein Sperrglied in eine in dem einen Bandglied im Bereich der Gelenknut vorgesehene, diese überschneidende Aufnahmebohrung eingeführt ist und in einen zugeordneten, im Gelenkansatz des anderen Bandglieds vorgesehenen, von zweinander parallelen Seitenflächen begrenzten Einschnitt eingreift.

Ein solches Armband ist in der CH-A-573 731 beschrieben. Das Sperrglied besteht dabei aus einem federbelasteten oder als Schraube ausgebildeten Sperrstift, der in einer parallel zur Armbandfläche verlaufenden Aufnahmebohrung liegt und mit seinem etwa halbkugelförmigen Kopf in den Einschnitt des Gelenkansatzes eingreift. In der Ausführungsform mit federbelastetem Sperrstift wird die Verriegelung zweier Bandglieder untereinander nur durch gegenseitige Verschiebung der Bandglieder quer zum Armband hergestellt bzw. gelöst. In der anderen Ausführungsform mit schraubenförmigem Sperrstift können dagegen die Bandglieder nur durch Ein- bzw. Ausschrauben des Sperrstifts untereinander verriegelt bzw. voneinander entriegelt werden.

Aus der DE-A-1 577 632 ist ein Metallarmband bekannt, bei dem je zwei Bandglieder untereinander mit Hilfe eines zylinderförmigen Gelenkstifts verbunden sind, der in eine zur Armbandfläche senkrechte Bohrung des einen Bandglieds unbeweglich eingepresst ist und durch das grösser bemessene Gelenkloch eines in eine Ausfräsung des Bandglieds beschränkt verschwenkbar eingreifenden Ansatzes des anderen Bandglieds greift. Bei diesem Armband können zwei Bandglieder nur nach mindestens teilweisem Herausziehen des Gelenkstifts voneinander gelöst werden.

Aufgabe der Erfindung ist es, ein Armband der eingangs beschriebenen Art derart auszubilden, dass die Bandglieder wahlweise ohne konstruktive Änderungen entweder durch einfache gegenseitige Verschiebung quer zum Armband untereinander verriegelt bzw. voneinander entriegelt und gelöst oder unlösbar miteinander verbunden werden können.

Diese Aufgabe wird erfindungsgemäss durch die Kombination folgender Merkmale gelöst :
a) die Aufnahmebohrung ist senkrecht zur Armbandfläche gerichtet ;
b) das Sperrglied ist mit Reibungsschluss eingeführt ;
c) das Sperrglied ist als Sperrkugel ausgebildet ;
d) die Aufnahmebohrung ist so tief ausgebildet, dass die darin eingeführte Sperrkugel wahlweise ganz oder teilweise in den im Gelenkansatz des angelenkten Bandglieds vorgesehenen Einschnitt einschiebbar und nur beim teilweisen Eingriff in diesen Einschnitt durch eine im Sinne einer gegenseitigen Verschiebung der beiden Bandglieder in der Längsrichtung der Gelenknut ausgeübte Kraft durch den dabei erzeugten Druck einer seitlichen Kante des Einschnitts auf den in diesen greifenden Sperrkugelabschnitt aus dem Einschnitt und gegebenenfalls auch aus der Aufnahmebohrung ausdrückbar ist.

In dem erfindungsgemäss ausgebildeten Armband kann also das als Sperrkugel ausgebildete, die gegenseitige Verriegelung zweier Bandglieder bewirkende Sperrglied wahlweise zwei verschieden tiefe Stellungen in der betreffenden Aufnahmebohrung einnehmen. In ihrer tieferen Stellung greift die Sperrkugel ganz in den im Gelenkansatz des angelenkten Bandglieds vorgesehenen Einschnitt ein und kann daraus nicht mehr entfernt werden. Die beiden Bandglieder sind also unlösbar miteinander verriegelt. Nur wenn die Aufnahmebohrung als durchgehende Bohrung ausgebildet ist, kann die Sperrkugel aus ihrer tieferen Stellung mit einem besonderen Einstechwerkzeug herausgedrückt werden. In ihrer anderen, weniger tiefen Stellung greift die Sperrkugel nur teilweise in den zugeordneten, im Gelenkansatz des angelenkten Armbandglieds vorgesehen Einschnitt ein, so dass bei Ausübung einer genügend grossen Kraft, die die beiden aneinander angelenkten Bandglieder in der Längsrichtung des Gelenkansatzes bzw. der Gelenknut gegeneinander zu verschieben versucht, eine Seitenkante des Einschnitts auf den in diesen Einschnitt eingreifenden Kugelabschnitt unterhalb des grössten Kugeldurchmessers drückt und infolgedessen die Sperrkugel aus dem Einschnitt und vorzugsweise zumindest teilweise auch aus der Aufnahmebohrung herausdrückt. Die beiden miteinander gelenkig verbundenen Bandglieder werden dadurch leicht und schnell ohne besondere Werkzeuge voneinander entriegelt und können ausschliessend in der Längsrichtung des Gelenkansatzes bzw. der Gelenknut gegeneinander frei verschoben und voneinander getrennt werden.

Die Aufnahmebohrung für die Sperrkugel kann die Gelenknut des Armbandglieds um einen beliebigen Anteil des Bohrungsdurchmessers bzw. der Gelenknutentiefe überschneiden. Besonders vorteilhafte Ergebnisse können jedoch erfindungsgemass dadurch erzielt werden, dass sich die Aufnahmebohrung der Sperrkugel und die Gelenknut um etwa die Hälfte des Bohrungsdurchmessers und/oder der Gelenknutentiefe überschneiden.

Vorzugsweise ist die Aufnahmebohrung für die Sperrkugel als Sackbohrung ausgebildet. Dadurch wird das Eindringen von Schmutz in diese Bohrung vermieden, da ihre einzige offene Mündung durch die eingesetzte Sperrkugel verschlossen wird. Ausserdem sind die Sackbohrungen zur Aufnahme der Sperrkugeln auf nur einer Seite der Bandglieder sichtbar, so dass es möglich ist, sie wahlweise auf der äusseren Sichtseite des Armbands, z. B. als dekorative Elemente oder auf der inneren, beim Tragen des Armbands unsichtbaren Bandseite anzuordnen.

Der Reibungsschluss zwischen der Sperrkugel und der Wandung der Aufnahmebohrung kann dadurch erzielt werden, dass der Durchmesser der Aufnahmebohrung um einen geringfügigen, dem Werkstoff der Bandglieder und der Sperrkugeln entsprechenden Betrag z. B. um etwa 0,05 mm kleiner als der Durchmesser der Sperrkugel ist. So z. B. kann im Falle von metallischen Armbandgliedern und Sperrkugeln der Durchmesser der Sperrkugeln etwa 1,0 mm und der Durchmesser der Aufnahmebohrungen etwa 0,95 mm betragen.

Ein Ausführungsbeispiel des erfindungsgemässen Armbands ist in der Zeichnung dargestellt. Es zeigen :
Figur 1 eine Draufsicht auf einen Armbandabschnitt, teilweise im Schnitt.
Figur 2 zwei miteinander lösbar verbundene Bandglieder beim Trennen durch eine kräftige gegenseitige Verschiebung quer zum Armband, in schaubildlicher Darstellung.
. Figuren 3 bis 6 zwei Bandglieder im Längsschnitt in verschiedenen Stellungen bei der Herstellung ihrer gelenkigen Verbindung und der Sicherung gegen einer gegenseitigen Verschiebung quer zum Armband.
Figuren 7 und 8 zwei verschiedenen tiefe Eingriffe der Sperrkugel in den zugeordneten Einschnitt des Gelenkansatzes, in schematischem, in der Längsrichtung des Gelenkansatzes geführtem Schnitt senkrecht zur Armbandfläche.

Das dargestellte Armband ist insbesondere zur Verwendung als Uhrarmband bestimmt und besteht aus nebeneinander angeordneten, miteinander gelenkig verbundenen Gliedern 1. Jedes Bandglied 1 weist auf einer quer zum Armband gerichteten Seite einen federkeilartigen Gelenkansatz 2 auf, der sich vorzugsweise über die ganze entsprechende Seite des Bandglieds 1 erstreckt und im Querschnitt die Form eines einem Zentriwinkel von mehr als 180° entsprechenden Kreissegments aufweist. Auf seiner dem Gelenksatz 2 entgegengesetzten Seite weist jedes Bandglied eine Gelenknut 3 auf, die sich ebenfalls vorzugsweise über die ganze entsprechende Seite des Bandglieds 1 erstreckt und einen dem Gelenkansatz 2 angepassten kreissegmentförmigen Querschnitt aufweist. Je zwei nebeneinanderliegende Bandglieder 1 werden miteinander dadurch formschlüssig gelenkig verbunden, dass der Gelenkansatz 2 des einen Bandglieds in seiner Längsrichtung in die Gelenknut 3 des anderen Bandglieds eingeschoben wird.

Die Bandglieder 1 bestehen vorzugsweise aus Metall und jedes Bandglied weist kopfseitig auf mindestens einer Seite seines Gelenkansatzes 2 eine etwas nach hinten abgeschrägte Fläche 4 auf, die eine beschränkte gegenseitige Verschwenkung der beiden aneinander angelenkten Bandglieder 1 in Richtung auf die Abschränkung 4 zulässt, wie strichpunktiert in Fig. 6 dargestellt ist. Selbstverständlich kann jedes Bandglied 1 auch auf beiden Seiten seines Gelenkansatzes 2 eine solche Abschrägung 4 aufweisen.

Jedes Bandglied 1 weist in einer seiner Breitflächen mittig im Bereich seiner Gelenknut 3 eine senkrecht zur Bandgliedebene gerichtete Sackbohrung 5 auf, die die Gelenknut 3 z. B. etwa um die Hälfte des Bohrungsdurchmessers und/oder der Gelenknutentiefe überschneidet. In der selben, quer zu den Bandgliedern 1 gerichteten, mittleren Längsebene des Armbands, in der die Sackbohrungen 5 liegen, ist im Gelenkansatz 2 jedes Bandglieds 1 ein Einschnitt 6 vorgesehen, der in Draufsicht eine etwa rechteckige Form mit zueinander parallelen Seitenwänden aufweist. Die Sackbohrungen 5 sind als Aufnahmebohrungen für je eine metallische Sperrkugel 7 ausgebildet, die einen derart grösseren Durchmesser als der Durchmesser der Bohrung 5 aufweist, dass sie mit Reibungsschluss in diese Bohrung 5 einführbar und darin festhaltbar ist. Die Sperrkugel 7 kann z. B. einen Durchmesser von etwa 1,0 mm aufweisen. Der Durchmesser der Aufnahmebohrung kann dann etwa 0,95 mm betragen.

Nach der gelenkigen Verbindung von zwei aufeinanderfolgenden, nebeneinanderliegenden Bandgliedern 1 (Fig. 4) wird die Sperrkugel 7 in die Aufnahmebohrung 5 des einen Bandglieds eingeführt und dabei so tief in diese Bohrung 5 eingedrückt, dass sie in den zugeordneten, im Gelenkansatz 2 des anderen, angelenkten Armbandglieds 1 vorgesehenen Einschnitt 6 eingreift, wie insbesondere in Fig. 5 und 6 dargestellt ist. Dadurch verhindert die Sperrkugel 7 die gegenseitige Verschiebung und infolgedessen die unbeabsichtigte Trennung der beiden, untereinander gelenkig verbundenen Bandbänder 1.

Die Aufnahmebohrung 5 für die Sperrkugel 7 weist eine solche Tiefe auf, dass die Sperrkugel 7 darin wahlweise zwei verschiedene Stellungen einnehmen kann. In der einen, in Fig. 5 mit ausgezogener Linie und in Fig. 7 schematisch dargestellten Stellung greift die Sperrkugel 7 nur teilweise d. h. mit einem solchen Kugelabschnitt in den zugeordneten, im Gelenkansatz 2 des angelenkten Armbandglieds 1 vorgesehen Einschnitt 6 ein, dass bei Ausübung einer genügend grossen Kraft, die die beiden aneinander angelenkten Bandglieder 1 in der Längsrichtung des Gelenkansatzes 2 bzw. der Gelenknut 3 gegeneinander zu verschieben versucht, eine Seitenkante 106 bzw. 206 des Einschnitts 6 auf den in diesen Einschnitt eingreifenden Kugelabschnitt unterhalb des grössten Kugeldurchmessers drückt und infolgedessen die Sperrkugel 7 aus dem Einschnitt 6 und vorzugsweise zumindest teilweise auch aus der Aufnahmebohrung 5 herausdrückt, wie in Fig. 2 strichpunktiert und auch in Fig. 5 angedeutet ist. Die beiden, miteinander gelenkig verbundenen Bandglieder 1 können dann in der Längsrichtung des Gelenkansatzes 2 bzw. der Gelenknut 3 gegeneinander frei verschoben und voneinander abgezogen werden. Wenn also die Sperrkugel 7 in diese erste Stellung nach Fig. 5 in die Aufnahmebohrung 5 und in den Einschnitt 6 im Gelenkansatz 2 des angelenkten Bandglieds 1 eingedrückt wird, können die Bandglieder 1 leicht und schnell ohne besondere Werkzeuge z. B. zur Verkürzung des Armbands voneinander getrennt werden.

In der anderen, in Fig. 6 und schematisch in Fig. 8 dargestellten, tieferen Stellung der Sperrkugel 7 in der Aufnahmebohrung 5 greift die Sperrkugel 7 ganz bzw. derart in den im Gelenkansatz 2 des angelenkten Bandglieds 1 vorgesehenen Einschnitt 6 ein, dass sie durch eine im Sinne einer gegenseitigen Verschiebung der beiden Bandglieder 1 in der Längsrichtung des Gelenkansatzes 2 bzw. der Gelenknut 3 ausgeübte Kraft nicht aus dem Einschnitt 6 herausgedrückt werden kann. Wenn also die Sperrkugel 7 in diese zweite, tiefere Stellung nach Fig. 6 in die Aufnahmebohrung 5 und in den zugeordneten Einschnitt 6 des Gelenkansatzes 2 eingedrückt wird, können die beiden, miteinander gelenkig verbundenen Bandglieder 1 nicht mehr voneinander gelöst werden, da die Sperrung ihrer gegenseitigen Verschiebung in der Längsrichtung des Gelenkansatzes 2 bzw. der Gelenknut 3 nicht mehr aufhebbar ist. Aus dieser zweiten, tieferen, ganz in den Einschnitt 6 eingreifenden Stellung nach Fig. 6 und 8 kann die Sperrkugel 7 nur dann mit einem besonderen Einstechwerkzeug herausgedrückt werden, wenn die Aufnahmebohrung 5 gemäss einer anderen, nicht dargestellten Ausführungsform der Erfindung als durchgehende Bohrung ausgebildet ist.

In dem dargestellten Ausführungsbeispiel sind die Glieder 1 des Armbands bzw. Uhrarmbands mit je einer einzigen, mittigen, im Bereich der Gelenknut 3 angeordneten Aufnahmebohrung 5 für eine Sperrkugel 7 und mit je einem damit fluchtenden Einschnitt 6 im Gelenkansatz 2 versehen. Es ist aber ohne weiteres möglich, in jedem Bandglied 1 zwei oder mehrere, in der Längsrichtung der Gelenknut 3 verteilte, diese überschneidende Aufnahmebohrungen 5 für je eine Sperrkugel 7 und zwei oder mehrere, mit je einer Aufnahmebohrung 5 fluchtende Einschnitte 6 im Gelenkansatz 2 vorzusehen.

## Patentansprüche

1. Armband, insbesondere Uhrarmband, aus nebeneinander angeordneten, insbesondere metallischen Gliedern (1), die auf einer quer zum Armband gerichteten Seite einen federkeilartigen, im Querschnitt kreis- bzw. kreissegmentförmigen Gelenkansatz (2) und auf der entgegengesetzten Seite eine zu diesem passende Gelenknut (3) aufweisen und durch Einschiebung des Gelenkansatzes (2) jedes Bandglieds (1) quer zum Armband in die Gelenknut (3) des anliegenden Bandglieds (1) formschlüssig gelenkig miteinander verbunden sind, wobei zur Verhinderung der gegenseitigen Verschiebung von je zwei miteinander gelenkig verbundenen Bandgliedern (1) mindestens ein Sperrglied (7) in eine in dem einen Bandglied (1) im Bereich der Gelenknut (3) vorgesehene, diese überschneidende Aufnahmebohrung (5) eingeführt ist und in einen zugeordneten, im Gelenkansatz (2) des anderen Bandglieds (1) vorgesehenen, von zueinander parallelen, Seitenflächen begrenzten Einschnitt (6) eingreift, gekennzeichnet durch die Kombination folgender Merkmale :
a) die Aufnahmebohrung (5) ist senkrecht zur Armbandfläche gerichtet ;
b) das Sperrglied (7) ist mit Reibungsschluss eingeführt ;
c) das Sperrglied (7) ist als Sperrkugel ausgebildet ;
d) die Aufnahmebohrung (5) ist so tief ausgebildet, dass die darin eingeführte Sperrkugel (7) wahlweise ganz oder teilweise in den im Gelenkansatz (2) des angelenkten Bandglieds (1) vorgesehenen Einschnitt (6) einschiebbar und nur beim teilweisen Eingriff in diesen Einschnitt (6) durch eine im Sinne einer gegenseitigen Verschiebung der beiden Bandglieder (1) in der Längsrichtung der Gelenknut (3) ausgeübte Kraft durch den dabei erzeugten Druck einer seitlichen Kante (106, 206) des Einschnitts (6) auf den in diesen greifenden Sperrkugelabschnitt aus dem Einschnitt (6) und gegebenenfalls auch aus der Aufnahmebohrung (5) ausdrückbar ist.

2. Armband nach Anspruch 1, dadurch gekennzeichnet, dass sich die Aufnahmebohrung (5) und die Gelenknut (3) um etwa die Hälfte des Bohrungsdurchmessers und/oder der Gelenknutentiefe überschneiden.

3. Armband nach Anspruch 1 oder 2, dadurch gekennzeichnet, dass die Aufnahmebohrung (5) für die Sperrkugel (7) als Sackbohrung ausgebildet ist.

4. Armband nach einem der Ansprüche 1 bis 3, dadurch gekennzeichnet, dass der Durchmesser der Aufnahmebohrung (5) für die Sperrkugel (7) geringfügig, etwa um 0,05 mm kleiner als der Durchmesser der Sperrkugel (7) ist.

## Claims

1. Bracelet, in particular a watch band, consisting of links, particularly metallic links (1) arranged side by side, showing a feather-key shaped joint fitting (2), having a circular or segment diameter, on one side transversely to the band, and showing on the opposite side a joint groove (3) matching to this joint fitting, these links being moveably linked with one an other in an interlocking way by inserting the joint fitting (2) of each link (1) transversely to the band into the joint groove (3) of the adjacent link (1), with at least one locking link (7) being inserted into a holding bore (5) being provided in one link (1) near the joint groove (3), overlapping this, in order to prevent the two links being moveably linked with each other from displacing against each other, mating in a belonging cut (6), provided in the joint fitting (2) of the other link (1) being limited by lateral faces parallel to each other, characterized by the combination of the following features :
a) the holding bore (5) is arranged vertically to the band area ;
b) the locking link (7) is inserted with friction contact ;
c) the locking link (7) is shaped like a locking ball ;
d) the holding bore (5) is dimensioned in such a deep way that the locking ball (7) being inserted into it can be pushed optionally totally or partly into the cut (6) being provided in the joint fitting (2) of the joint link (1) and that it can be pressed out of the cut (6) and perhaps also out of the holding bore (5) only in case of a partly mating into this cut (6) by a force in the sense of a displacement against each other of the two links (1) in the longitudinal direction of the joint groove (3) by the then produced pressure of a lateral edge (106, 206) of the cut (6) on to the locking ball section mating into this.

2. Band according to claim 1, characterized in that the holding bore (5) and the joint groove (3) are overlapping for about the half of the bore diameter and/or the depth of the joint groove.

3. Band according to claim 1 or 2, characterized in that the holding bore (5) for the locking ball (7) is formed like a blind hole.

4. Band according to one of the claims 1 to 3, characterized in that the diameter of the holding bore (5) for the locking ball (7) is slightly smaller, approx. 0.05 mm, than the diameter of the locking ball (7).

## Revendications

1. Bracelet, en particulier bracelet de montre, formé de matons (1) en particulier métalliques disposés côte à côte qui présentent sur un côté dirigé transversalement au bracelet un talon d'articulation (2) en forme de cercle ou de secteur circulaire en section et du côté opposé, une rainure d'articulation (3) s'adaptant à celui-ci et sont reliés entre eux par encastrement de façon articulée par insertion du talon d'articulation (2) de chaque maillon de bracelet (1), transversalement au bracelet, dans la rainure d'articulation (3) du maillon de bracelet adjacent, dans lequel, pour empêcher le coulissement relatif de deux maillons de bracelet (1) chaque fois reliés entre eux de façon articulée, au moins un organe de blocage (7) est introduit dans une perforation de logement (5) prévue dans l'un des maillons de bracelet (1) dans la région de la rainure d'articulation (3) et coupant celle-ci et s'engage dans une encoche (6) prévue dans le talon d'articulation (2) de l'autre maillon de bracelet (1), limitée par des surfaces latérales parallèles entre elles, caractérisé par la combinaison des particularités suivantes :
a) la perforation de logement (5) est dirigée perpendiculairement à la surface du bracelet ;
b) l'organe de blocage (7) est introduit avec coopération par frottement ;
c) l'organe de blocage (7) est conçu sous forme de bille de blocage ;
d) la perforation de logement (5) est conçue sous forme si profonde que la bille de blocage (7) qui y est introduite peut au choix être enfoncée complètement ou partiellement dans l'encoche (6) prévue dans le talon d'articulation (2) du maillon de bracelet (1) articulé et que seulement lorsqu'elle s'engage partiellement dans cette encoche (6), par une force exercée dans le sens d'un coulissement relatif des deux maillons de bracelet (1) dans la direction longitudinale de la rainure d'articulation (3), elle peut, par la compression d'une arête latérale (106, 206) de l'encoche (6) sur la partie de la bille de blocage qui s'engage dans celle-ci, être poussée hors de l'encoche (6) et éventuellement aussi hors de la perforation de logement (5).

2. Bracelet selon la revendication 1, caractérisé en ce que la perforation de logement (5) et la rainure d'articulation (3) se coupent à raison d'environ la moitié du diamètre de la perforation et/ou de la profondeur de la rainure d'articulation.

3. Bracelet selon l'une des revendications 1 et 2, caractérisé en ce que la perforation de logement (5) destinée à la bille de blocage (7) est conçue sous forme de perforation borgne.

4. Bracelet selon l'une des revendications 1 à 3, caractérisé en ce que le diamètre de la perforation de logement (5) destinée à la bille de blocage (7) est légèrement plus petit, par exemple de 0,05 mm, que le diamètre de la bille de blocage (7).
